# EUROPÄISCHE PATENTSCHRIFT

(11) **EP 4 234 162 B1**
(45) Veröffentlichungstag und Bekanntmachung des Hinweises auf die Patenterteilung: **10.09.2025**
(21) Anmeldenummer: 23168245.1
(22) Anmeldetag: 16.07.2018
(51) Int. Cl.: B24B 7/16, B24B 7/17, B24B 41/00, B24B 27/00, B24B 49/00, B24B 49/10, B24B 49/14

(54) **FEDERENDENSCHLEIFMASCHINE**
COMPRESSION SPRING GRINDING MACHINE
RECTIFIEUSE D'EXTRÉMITÉS DE RESSORTS

(43) Veröffentlichungstag der Anmeldung: 30.08.2023
(62) Teilanmeldung aus: 18183775.8
(73) Patentinhaber: OFFICINA MECCANICA DOMASO S.p.A., 22013 Domaso (IT)
(72) Erfinder: KUNZ, Gabriella, 22015 Gravedona ed Uniti (IT)
(74) Vertreter: Meissner Bolte Partnerschaft mbB

(56) Entgegenhaltungen:
- EP-A1- 0 722 810
- EP-A1- 1 970 159
- EP-A1- 3 290 155
- WO-A1-00/36543
- WO-A1-2017/123834
- WO-A2-2006/066259
- DE-A1- 102006 037 490

## Beschreibung

Die Erfindung betrifft eine Federendenschleifmaschine, nach den Merkmalen des Anspruchs 1 sowie ein Verfahren zur Steuerung einer Federendenschleifmaschine nach den Merkmalen der Ansprüche 14 oder 16.

Federendenschleifmaschinen sind aus dem Stand der Technik hinlänglich bekannt.

Es wird beispielsweise auf die EP 2 926 949 verwiesen. Der Schleifprozess zum Abschleifen von Federenden erfordert ein hohes Maß an Know-how, um insbesondere zu verhindern, dass die Federn im Schleifprozess zu heiß werden. Eine zu starke Wärmeentwicklung im Schleifprozess schadet darüber hinaus auch den Schleifscheiben sowie weiteren Komponenten der Federendenschleifmaschine, insbesondere einer für die Überführung eines Ladetellers eingesetzten Gleitplatte. Der vorgenannte Stand der Technik schlägt diesbezüglich auch einen verbesserten Kühlluftstrom vor. Weiterhin offenbart EP 0 722 810 A1 eine Federendenschleifmaschine gemäß dem Oberbegriff von Anspruch 1.

Allgemein besteht jedoch der Wunsch, den Prozess des Abschleifens von Federenden innerhalb einer Federendenschleifmaschine noch genauer steuern bzw. überwachen zu können.

Zur Lösung dieser Aufgabe schlägt die vorliegende Erfindung eine Federendenschleifmaschine mit den Merkmalen des Anspruchs 1 sowie ein Verfahren zur Steuerung einer Federendenschleifmaschine nach den Merkmalen der Ansprüche 14 oder 16 vor. Vorteilhafte Weiterbildungen sind in den Unteransprüchen angegeben.

Nach einem Kerngedanken der vorliegenden Erfindung wird eine Federendenschleifmaschine vorgeschlagen, umfassend:
- mindestens einen um eine Drehachse drehbar gelagerten Ladeteller zur Bestückung mit Werkstücken, insbesondere Schraubenfedern;
- eine Schleifeinheit mit mindestens einer um eine Drehachse drehbar gelagerten Schleifscheibe,
   wobei die Drehachse der Schleifscheibe im Wesentlichen parallel zur Drehachse des Ladetellers ist;
- mindestens einen Sensor zur Erfassung von Schleifscheibeninformationen, insbesondere einer Temperatur und/oder eines Abriebmaßes der Schleifscheibe;
- eine Verarbeitungseinheit, die dazu ausgebildet ist, basierend auf an die Verarbeitungseinheit übertragenen Schleifscheibeninformationen einen Steuerbefehl zur Steuerung der Federendenschleifmaschine auszugeben;

eine Übertragungseinrichtung zur Übertragung von Schleifscheibeninformationen von dem Sensor an die Verarbeitungseinheit;
wobei der Sensor in die Schleifscheibe integriert, insbesondere in der Schleifscheibe aufgenommen, ist.

Durch das Vorsehen eines Sensors, der in der Schleifscheibe integriert ist, wird es ermöglicht, den Schleifprozess hinsichtlich bestimmter Parameter, wie beispielsweise Temperatur- und/oder Abrieb der Schleifscheibe noch genauer zu überwachen und vorteilhafterweise über die so gewonnenen Informationen beispielsweise auf den Schleifprozess selbst unmittelbar einzuwirken, diese Informationen zur Dokumentation des Schleifprozesses zu speichern bzw. diese Informationen zur Ablage in einer Knowledge-Datenbank bereitzustellen und/oder in künftigen Schleifprozessen zu berücksichtigen bzw. zur Verbesserung einer herkömmlichen Federendenschleifmaschine, insbesondere Federendenschleifmaschine heranzuziehen bzw. zur Verbesserung einer herkömmlichen Schleifscheibe heranzuziehen.

Der in der Schleifscheibe integrierte Sensor kann insbesondere fest mit der Schleifscheibe, beispielsweise mit dem Schleifgrundkörper oder dem Schleifbelag, fest verbunden sein. In jedem Fall rotiert der Sensor mit der Schleifscheibe mit und kann auch insbesondere teilweise, in den Schleifbelag integriert ausgebildet sein.

Schleifscheibeninformationen können die Schleifscheibe (Schleifscheibenparameter), die Werkstücke (Werkstückparameter) und/oder den Schleifprozess (Schleifprozessparameter) betreffen. Gespeicherte Daten, die Schleifscheibeninformationen enthalten, können als Schleifscheibendaten bezeichnet werden. Gespeicherte Schleifprozessdaten enthalten insbesondere Schleifprozessparameter, während gespeicherte Werkstückdaten insbesondere Werkstückparameter enthalten.

Die Übertragung zwischen dem Sensor und der Verarbeitungseinheit, die auch als Datenverarbeitungseinheit bezeichnet werden kann, kann drahtlos oder leitungsgebunden erfolgen. Im letztgenannten Fall sind mindestens zwei vorzugsweise elektrische Leitungen über einen Rotations- bzw. Schleifkontakt über die Welle der Schleifscheibe geführt. Die mindestens zwei elektrischen Leitungen können dabei sowohl die Stromversorgung übernehmen als auch aufmoduliert für den Datenaustausch herangezogen werden. Es ist allerdings auch möglich, dass der Sensor über eine autarke Stromversorgung arbeitet bzw. die Stromversorgung induktiv nach dem Prinzip eines Generators durch die Rotation der Schleifscheibe bereitgestellt wird. Bevorzugtermaßen erfolgt die Signalübertragung zwischen Sensor und Verarbeitungseinheit allerdings drahtlos, so dass eine ein- oder bidirektionale drahtlose Kommunikation zwischen Sensor und Verarbeitungseinheit geschaffen ist. Sofern die übertragenen Schleifscheibeninformationen dazu genutzt werden, im laufenden Prozess einen Steuerbefehl zur Steuerung der Federendenschleifmaschine zu erzeugen bzw. zu beeinflussen, so kann dieser Steuerbefehl ein Nachjustieren oder Zustellen der Schleifscheibe bzw. der Schleifscheiben, ein Ein- oder Ausschalten eines Kühlflüssigkeitsstroms oder eines Kühlluftstroms, eine Erhöhung oder Reduktion der Umdrehungszahl der Schleifscheiben, eine Bewegung/ein Verfahren des Ladetellers (Zustellschleifen), eine Anpassung der Drehgeschwindigkeit des Ladetellers (Durchlaufschleifen); ein Einstellen des Kippwinkels der Schleifscheiben (Durchlaufschleifen) oder eine andere Veränderung des Schleifprozesses bewirken.

In einer bevorzugten Weiterbildung ist vorgesehen, dass die Schleifscheibeninformationen einen Kennwert für den Typ der Schleifscheibe umfassen. Insbesondere wird über den Kennwert eine Zuordnung von Schleifscheibenparametern, die für die betreffende Schleifscheibe spezifisch sind, ermöglicht. Die Schleifscheibeninformationen können alternativ oder zusätzlich auch Schleifscheibenparameter enthalten, die spezifisch für die jeweilige Schleifscheibe sind. Beispielsweise kann der Typ der Schleifscheibe, das Fabrikationsdatum, ein maximales Verwendungsdatum, ein maximaler Abrieb, Abmessungen, ein Material und/oder Standzeiten der Schleifscheibe und/oder andere spezifische Informationen bzw. Schleifscheibenparameter in den Schleifscheibeninformationen enthalten sein. Diese spezifischen Schleifscheibenparameter können in der Verarbeitungseinheit hinterlegt sein bzw. über die Verarbeitungseinheit abgerufen werden. Die Schleifscheibe kann insofern beispielsweise einen RFID-Transponder umfassen, in dem der Kennwert für den Typ der Schleifscheibe kodiert ist.

In einer bevorzugten Ausgestaltung ist ein Sensor als Thermoelement und/oder ein Sensor als Infrarotsensor ausgebildet. Weiter vorzugsweise kann mindestens ein Elektrodenpaar des Thermoelements bzw. ein Lichtleiter in im Wesentlichen axialer Richtung der Schleifscheibe ausgerichtet, insbesondere in dieser Ausrichtung in den Schleifscheibenkörper aufgenommen sein. Es kann vorgesehen sein, dass sich die Elektroden bis zur Schleiffläche erstrecken und insofern über einen Abrieb des Schleifbelages auch die Elektroden eine physische Veränderung erfahren, so dass sich beispielsweise der Widerstandswert, der insofern erfasst werden kann, verändert. Im Fall eines Thermoelements ist das Elektrodenpaar aus unterschiedlichen Materialien gebildet. Die Elektroden des Thermoelements können an einen Schwingkreis angeschlossen sein, wobei insbesondere aufgrund eines erfassten Resonanzsignals des Schwingkreises ein Abriebmaß der Schleifscheibe ermittelbar ist. Insbesondere kann der Schwingkreis in eine Auswerteelektronik des Sensors integriert sein. Die Länge der (sich über die Schleifdauer abschleifenden) Elektroden beeinflusst insbesondere das Schwingungsverhalten bzw. Resonanzverhalten des Schwingkreises, wodurch auf den (bisherigen) Abrieb der Schleifscheibe rückgeschlossen werden kann. Mittels eines Lichtleiters lässt sich insbesondere die Wärmestrahlung an eine Erfassungseinheit des Sensors übertragen.

In einer möglichen Ausgestaltung kann ein Sensor ein piezoelektrisches Element umfassen und insbesondere als ein Ultraschallsensor ausgebildet sein. Mit einem Ultraschallsensor lässt sich ein mit dem Abrieb korrelierendes Signal ermitteln.

Ferner kann der Sensor auch als Drehzahlsensor ausgebildet sein bzw. einen Drehzahlsensor umfassen. In diesem Fall kann der Drehzahlsensor beispielsweise als Beschleunigungssensor und/oder als Hall-Sensor zur Erfassung der Umdrehungszahl der Schleifscheibe ausgebildet sein. Insbesondere kann die akkumulierte Umdrehungszahl der Schleifscheibe als ein Maß für den mutmaßlichen Verschleiß der Schleifscheibe angesehen werden.

Ferner kann der Sensor auch eine Unwucht der Schleifscheibe erfassen und insofern beispielsweise als Beschleunigungssensor ausgebildet sein. Ein derartiger Umwuchtsensor kann in der Schleifscheibe und/oder in der Federendenschleifmaschine integriert ausgebildet sein. Die erfassten oder hieraus abgeleiteten Daten können in der Schleifscheibe oder der Federendenschleifmaschine angelegt oder nach extern, beispielsweise an einen externen Server, weitergegeben werden.

In einer bevorzugten Weiterbildung kann die Schleifscheibe auch eine Auswerteeinheit aufweisen, die dazu ausgebildet ist, vom Sensor erzeugte Sensorsignale, die Schleifscheibeninformationen enthalten, zu verarbeiten, wobei die Auswerteeinheit insbesondere in einer Schleifscheibenhalterung, vorzugsweise in den Schleifscheibenflansch integriert ist.

Die Auswerteeinheit umfasst beispielsweise eine Auswerteelektronik und kann einen integrierten Schaltkreis und/oder eine Recheneinheit, vorzugsweise einen Mikrocontroller umfassen. Werden die von dem oder den Sensoren erzeugten Signale analog bereitgestellt, kann die Auswerteeinheit auch einen Analog-DigitalWandler umfassen. Insofern kann über die Auswerteeinheit eine Aufbereitung von dem oder den Sensoren bereitgestellten Daten vorgenommen werden, und diese aufbereiteten Daten können insbesondere über die Übertragungseinrichtung an die Verarbeitungseinheit übertragen werden. Es ist aber auch möglich, in der Schleifscheibe eine Speichereinheit zur Speicherung von Schleifscheibendaten vorzusehen, in die Schleifscheibeninformationen abgelegt werden. Bevorzugtermaßen werden in dieser Speichereinheit aufbereitete Schleifscheibeninformationen abgelegt, so dass diese Speichereinheit auch mit der vorbeschriebenen Auswerteeinheit zusammenwirken kann.

Ferner kann zweckmäßigerweise eine Datenübertragungsschnittstelle vorgesehen sein, zum Auslesen von aufgezeichneten Schleifscheibendaten, insbesondere von Schleifscheibendatensätzen, die zeitliche Verläufe von Schleifscheibeninformationen beschreiben. Derartige Schleifscheibendaten können beispielsweise Schleifscheibeninformationen über die bisherige Betriebszeit, durchgeführte oder geplante Schleifabläufe (-programme), aufgezeichnete Temperaturverläufe, Abriebverläufe o.ä. umfassen.

Es kann weiterhin vorgesehen sein, dass die Verarbeitungseinheit mit einer Speichereinheit zur Speicherung von Schleifscheibendaten, die Schleifscheibeninformationen enthalten, zusammenwirkt und ferner auch mit einer Recheneinheit zusammenwirkt, die dazu ausgebildet ist, basierend auf Ist-Schleifscheibendaten und in der Speichereinheit gespeicherten Soll-Schleifscheibendaten, insbesondere gespeicherten Schleifprozessparametern und/oder Werkstückparametern, einen Steuerbefehl für die Federendenschleifmaschine zu berechnen. Diese Speichereinheit kann in der Schleifscheibe selbst oder an der Federendenschleifmaschine integriert oder gänzlich extern vorgesehen sein. Es ist auch möglich, Schleifscheibendaten an mehreren Speicherorten abzuspeichern bzw. die Abspeicherung selektiv, je nach Art der Schleifscheibendaten vorzunehmen.

Schleifscheibendaten können - wie bereits erwähnt -auch Werkstückparameter (Material, Abmessungen), insbesondere Material und Abmessungen der Federn sowie jeweilige Schleifprozessparameter (Anpressdruck, Grenztemperaturen, Schleifdauern, zeitliche Verläufe dieser Parameter) mit umfassen, so dass die Recheneinheit beispielsweise aus historischen Daten für einen aktuellen Schleifprozess geeignete Steuerbefehle erzeugt und/oder aus aktuellen Schleifprozessparametern unter Nutzung der Sensordaten aus der Schleifscheibe geeignete Steuerbefehle für die Federendenschleifmaschine berechnet bzw. diese Daten entsprechend korreliert in der oder den Speichereinheiten abgelegt werden..

In einer bevorzugten Ausgestaltung umfasst die Übertragungseinrichtung eine mit dem oder den Sensoren bzw. der Auswerteeinheit verbundene, insbesondere in der Schleifeinheit bzw. der Schleifscheibe angeordnete Sendeeinheit und eine mit der Verarbeitungseinheit verbundene Empfangseinheit zur berührungslosen Übertragung von Schleifscheibeninformationen.

Um die Datenübertragung auch bidirektional zu ermöglichen, ist bevorzugtermaßen vorgesehen, dass auch die Verarbeitungseinheit mit einer Sendeeinheit zusammenwirkt, die Informationen an eine in der Schleifeinheit bzw. in der Schleifscheibe integrierte Empfangseinheit übermitteln kann. Die drahtlose Signalübertragung kann dabei auf analogen Signalen basieren. Es können aber auch digitale Signale beispielsweise nach dem WLAN-Standard, dem Bluetooth-Standard oder einem Mobilfunk-Standard übertragen werden.

In einer konkreten Ausgestaltung kann vorgesehen sein, dass die Übertragungseinrichtung dazu ausgebildet ist, vom Sensor erfasste Sensorsignale, die Schleifscheibeninformationen enthalten, induktiv, kapazitativ oder auf andere geeignete Weise, insbesondere drahtlos, an die Verarbeitungseinheit zu übertragen, wobei Sendeeinheit und Empfangseinheit insbesondere als mit der Drehachse der Schleifscheibe koaxiale Induktionsspulen ausgebildet sind.

Es wird schließlich noch ein System zur Steuerung einer Federendenschleifmaschine, insbesondere einer Federendschleifmaschine beansprucht, wobei das System eine Federendenschleifmaschine nach der vorliegenden Erfindung, einen Server, der eine Speichereinheit zur Speicherung von Schleifscheibendaten aufweist, die Schleifscheibeninformationen enthalten, mindestens eine Schleifmaschinen-Kommunikationseinrichtung zur Kommunikation der Federendenschleifmaschine mit dem Server, insbesondere über eine drahtlose Netzwerkverbindung und/oder eine Server-Kommunikationseinrichtung zur Kommunikation des Servers mit der Federendenschleifmaschine, insbesondere über eine drahtlose Netzverbindung umfasst. Eine Netzverbindung kann hier beispielsweise durch ein Mobilfunknetz oder ein LAN-Netz bzw. ein WLAN-Netz bereitgestellt werden.

In einer bevorzugten Ausgestaltung sieht das System zur Schleifmaschinensteuerung vor, dass die Server-Kommunikationseinrichtung Ist-Schleifscheibendaten von der Schleifmaschinen-Kommunikationseinrichtung empfängt bzw. dazu ausgebildet ist, diese Daten zu empfangen, wobei der Server eine Recheneinheit aufweist, die dazu ausgebildet ist, basierend auf empfangenen Ist-Schleifscheibendaten und auf dem Server gespeicherten Soll-Schleifscheibendaten, insbesondere gespeicherten Schleifprozessparametern und/oder Werkstückparametern, einen Steuerbefehl für die Federendenschleifmaschine zu berechnen, wobei die Server-Kommunikationseinrichtung dazu ausgebildet ist, den Steuerbefehl an die Schleifmaschinen-Kommunikationseinrichtung zu senden. Das Berechnen eines Steuerbefehls umfasst insofern den Vergleich der empfangenen Ist-Schleifscheibendaten mit den gespeicherten Soll-Schleifscheibendaten. Die Schleifprozessparameter können beispielsweise die Grenztemperatur für die Federenden und andere Schleifprozessparameter umfassen. Werkstückparameter können beispielsweise Abmessungen, Material, Drahtstärke, oder eine Kennnummer der zu schleifenden Werkstück enthalten.

Das System zur Schleifmaschinensteuerung kann in einer bevorzugten Ausgestaltung weiterhin vorsehen, dass eine Schleifmaschinen-Kommunikationseinrichtung in bzw. an der Schleifeinheit, insbesondere in bzw. an der Schleifscheibe angeordnet und mit dem Sensor verbunden und/oder eine Schleifmaschinen-Kommunikationseinrichtung mit der Verarbeitungseinheit verbunden ist. Eine mit der Verarbeitungseinheit (leitungsgebunden) verbundene Schleifmaschinen-Kommunikationseinrichtung kann in ein Steuermodul der Federendenschleifmaschine integriert bzw. in einem Steuerschrank der der Federendenschleifmaschine angeordnet sein, d.h. insbesondere relativ zur (rotierenden) Schleifscheibe feststehendend.

Das erfindungsgemäße Verfahren zur Steuerung einer Federendenschleifmaschine umfasst insbesondere die folgenden Schritte:
- Erfassen von Schleifscheibeninformationen durch mindestens einen Sensor, wobei der Sensor in die Schleifscheibe integriert, insbesondere in der Schleifscheibe aufgenommen, ist;
- Übertragen von Schleifscheibeninformationen von dem Sensor an eine Verarbeitungseinheit der Federendenschleifmaschine durch eine Übertragungseinrichtung;
- Ausgeben eines Steuerbefehls zur Steuerung der Federendenschleifmaschine durch die Verarbeitungseinheit, basierend auf an die Verarbeitungseinheit übertragenen Schleifscheibeninformationen,
wobei die Schleifscheibeninformationen mindestens eine der folgenden Schleifscheibeninformationen enthalten:
- eine Temperatur der Schleifscheibe,
- ein Abriebmaß der Schleifscheibe,
- eine Unwuchtinformation, aus der sich Aufschlüsse über das Ausmaß einer Unwucht der Schleifscheibe ergeben,
- eine Kennung des Typs der Schleifscheibe,
- eine Drehzahl der Schleifscheibe, insbesondere bisherige Umdrehungen der Schleifscheibe im Betrieb,
- eine Betriebszeit oder Lebensdauer, insbesondere verbleibende Lebensdauer, der Schleifscheibe,
- eine Schleifkraft, insbesondere Anpresskraft, der Schleifscheibe.

Es wird auch ein Verfahren vorgeschlagen zur Auswertung von Prozessinformationen eines Schleifprozesses in einer Federendenschleifmaschine, wobei das Verfahren insbesondere die folgenden Schritte umfasst:
- Erfassen von Schleifscheibeninformationen durch mindestens einen Sensor, wobei der Sensor in die Schleifscheibe integriert, insbesondere in der Schleifscheibe aufgenommen ist;
- Übertragen von Schleifscheibeninformationen von dem mindestens einen Sensor an eine Verarbeitungseinheit der Federendenschleifmaschine durch eine Übertragungseinrichtung,
- Ablegen der Schleifscheibeninformationen in einer Speichereinheit Zurverfügungstellung für nachfolgende Auswertungen,
wobei die Schleifscheibeninformationen mindestens eine der folgenden Schleifscheibeninformationen enthalten:
- eine Temperatur der Schleifscheibe,
- ein Abriebmaß der Schleifscheibe,
- eine Unwuchtinformation, aus der sich Aufschlüsse über das Ausmaß einer Unwucht der Schleifscheibe ergeben,
- eine Kennung des Typs der Schleifscheibe,
- eine Drehzahl der Schleifscheibe, insbesondere bisherige Umdrehungen der Schleifscheibe im Betrieb,
- eine Betriebszeit oder Lebensdauer, insbesondere verbleibende Lebensdauer, der Schleifscheibe,
- eine Schleifkraft, insbesondere Anpresskraft, der Schleifscheibe.

Außerdem wird die Aufgabe insbesondere gelöst durch ein Computer-lesbares Speichermedium, welches Instruktionen enthält, die mindestens einen Prozessor dazu veranlassen ein erfindungsgemäßes Verfahren zu implementieren, wenn die Instruktionen durch den Prozessor ausgeführt werden. Ein Computer-lesbares Speichermedium kann zum Beispiel ein mobiler Datenträger oder eine Festplatte sein, die in der Federendenschleifmaschine oder einen (externen) Server angeordnet sein kann.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Hierbei zeigen:
- Fig. 1: ein schematisches Schaubild zur Erläuterung der Wirkzusammenhänge bei einer erfindungsgemäßen Federendenschleifmaschine;
- Fig. 2: die Federendenschleifmaschine nach Fig. 1 in schematischer Ansicht in Draufsicht.

Nachstehend wird die Implementierung der vorliegenden Erfindung in einem konkreten Ausführungsbeispiel, nämlich in einer konkreten Federendenschleifmaschine veranschaulicht. Die Federendenschleifmaschine 1 ist, wie aus dem Stand der Technik an sich bekannt, mit zwei oder mehr Ladetellern 10 ausgebildet, auf denen jeweils eine Vielzahl von Werkstückaufnahmeöffnungen 15 ausgebildet sind, um darin Schraubenfedern 3 haltern zu können. Die Ladeteller 10 sind exzentrisch um die Drehachse A drehbar auf einem Drehteller 17 derart angeordnet, dass ein Ladeteller 10 die Federn über eine Gleitplatte 16 zwischen zwei räumlich beabstandete Schleifplatten 13 einbringen kann. Der Drehteller 17 dreht sich um die Drehachse C. Die Schleifscheiben 13 schleifen, wie aus dem Stand der Technik hinlänglich bekannt, die Enden der Schraubenfedern plan, insbesondere planparallel, so dass die Schraubenfedern jeweils mit planparallelen Enden versehen sind. Die Schleifscheiben rotieren im Betrieb um die gemeinsame Drehachse B (Zustellschleifen) oder geringfügig zueinander verkippte Drehachsen B (Durchlaufschleifen). Die Federendenschleifmaschine 1 ist im Wesentlichen symmetrisch zur Symmetrieachse M aufgebaut.

Mindestens eine der Schleifscheiben 13, vorzugsweise beide Schleifscheiben sind erfindungsgemäß mit mindestens einem darin integrierten Sensor 30 ausgebildet. Ein oder mehrere Sensoren 30 können in der oberen Schleifscheibe 13 (wie in Fig. 1 und 2 dargestellt) und/oder in der der unteren Schleifscheibe 13 vorgesehen sein. In der vorliegenden Ausführungsform erfasst der Sensor 30 sowohl eine Temperatur der Schleifscheibe 13 an ihrer den Schraubenfedern 3 zugewandten Schleiffläche 131 als auch den jeweiligen Abrieb der Schleifscheibe 13. Es können aber auch separate Sensoren 30 vorgesehen sein, die jeweils eine Schleifscheibeninformation, z.B. eine Temperatur bzw. ein Abriebmaß, erfassen. Die Temperatur der Schleifscheibe 13 lässt sich beispielsweise über ein Thermoelement erfassen. Der Abrieb kann über einen Widerstandswert eines vom Abrieb mit erfassten Leiters im Bereich der Schleiffläche 131 mit erfasst werden. Die Messwerte des bzw. der Sensoren 30 werden dann einer in der Schleifscheibe 13 vorgesehenen Auswerteeinheit 31 zugeführt und über eine in der Schleifscheibe 13 integrierte Datenmanagement-Einheit 43 einer Sendeeinheit 51 zugeführt. Mittels der Sendeeinheit 51 werden die gewonnenen Schleifscheibendaten über eine Drahtlosverbindung 53 einer Empfangseinheit 52, die bei der vorliegenden Ausführungsform an dem feststehenden Teil der Federendenschleifmaschine 1 (d.h. außerhalb der rotierenden Schleifeinheit 11) angeordnet ist, zugeführt. Die in der Schleifscheibe 13 integrierte Sendeeinheit 51 und die an der Federendenschleifmaschine 1 implementierte Empfangseinheit 52 sind Bestandteile einer Übertragungseinrichtung 50, die eine drahtlose Kommunikation über eine Drahtlosverbindung 53 zwischen Schleifscheibe 13 und Federendenschleifmaschine 1 ermöglicht. Die drahtlose Kommunikation kann unidirektional von der Schleifscheibe 13 an die Federendenschleifmaschine 1 erfolgen. Bevorzugtermaßen ist die Kommunikation aber bidirektional, so dass auch Daten von der Federendenschleifmaschine 1 an die Schleifscheibe 13 übermittelt werden können.

Bevorzugtermaßen ist in der Schleifscheibe 13 auch eine Speichereinheit 14 implementiert. In der Speichereinheit 14 können nicht nur die von dem bzw. den Sensoren 30 erfassten Daten sondern auch zugehörige Prozessparameter, die von der Federendenschleifmaschine 1 über die Übertragungseinrichtung 50 an die Schleifscheibe 13 rückübertragen werden, abgelegt werden. Insofern können auch Daten, die von der Federendenschleifmaschine erfasst werden bzw. erfasst wurden, an die Schleifscheibe 13 rückübertragen werden, insbesondere Informationen über die Antriebskräfte, Drehzahlwerte, in der Federendenschleifmaschine erfasste Unwuchtwerte, etc. Insofern kann in der Schleifscheibe 13 die gesamte Historie verschiedener Schleifprozesse, bei denen die Schleifscheibe 13 zum Einsatz gelangt ist, abgelegt werden, einschließlich der jeweils bearbeiteten Schraubenfedern, der Prozessparameter, einschließlich Temperaturverläufen von Schleifgeschwindigkeiten, Umdrehungszahlen, Anzahl behandelter Federn, etc. Die in der Schleifscheibe 13 abgelegten Daten ermöglichen eine genaue Dokumentation der von der Schleifscheibe durchgeführten Schleifarbeiten, wobei hieraus auch Erkenntnisse zur Weiterentwicklung von Schleifscheiben und/oder Federendschleifmaschinen gezogen werden können.

Die vom in der Schleifscheibe 13 integrierten Sensor 30 erfassten Daten können aber auch dazu verwendet werden, unmittelbar Einfluss auf Steuerbefehle für den jeweiligen Schleifprozess zu nehmen. Zu diesem Zwecke werden die an der Empfangseinheit 52 der Federendenschleifmaschine 1 erhaltenen Schleifscheibeninformationen an eine Verarbeitungseinheit der Federendenschleifmaschine weitergeleitet. Bei der vorliegenden Ausführungsform ist die Verarbeitungseinheit 40 der Federendenschleifmaschine 1 unmittelbar in dieser integriert. Die Verarbeitungseinheit 40 kann aber auch extern vorgesehen sein. Die Verarbeitungseinheit 40 umfasst einerseits eine Speichereinheit 41 sowie andererseits eine Recheneinheit 42, um Steuerbefehle für einen konkreten Schleifprozess zu errechnen. Die Steuerbefehle für einen konkreten Schleifprozess hängen dabei auch von den über den Sensor 30 bzw. die Sensoren 30 erfassten Schleifscheibendaten, insbesondere der Temperatur an den Federenden bzw. an der Schleiffläche 131 sowie dem momentanen Abrieb ab.

Schließlich kann noch ein System 100 mit einer oder mehreren Federendenschleifmaschinen 1 und einem von einer Federendenschleifmaschine 1 räumlich getrennten Server 2 vorgesehen sein, an den Daten der Federendenschleifmaschine 1, umfassend Daten des in der Schleifscheibe 13 integrierten Sensors 30 bzw. der in der Schleifscheibe 13 integrierten Sensoren 30 geliefert werden. Zu diesem Zwecke umfasst der Server 2 eine Server-Kommunikationseinrichtung 21, die mit einer Schleifmaschinen-Kommunikationseinrichtung 12, die an der Federendenschleifmaschine implementiert ist, in einer Drahtlosverbindung 23 steht. Die Drahtlosverbindung 23 umfasst eine bidirektionale Datenkommunikation, die insbesondere auf Basis eines Mobilfunkstandards oder eines WLAN-Standards erfolgen kann. Vorliegend steht die Federendenschleifmaschine 1 über ein WLAN- oder ein Mobilfunknetzwerk mit einem Server 2 in Drahtlosverbindung 23. Dabei ist die Kommunikation bidirektional derart, dass sowohl eine Übertragung von Daten der Federendenschleifmaschine 1 zum externen Server 2 als auch eine Kommunikation vom externen Server 2 zur Federendenschleifmaschine 1 ermöglicht ist. Der Server 2 umfasst neben der Server-Kommunikationseinrichtung 21 eine Recheneinheit 22 sowie eine Speichereinheit 20. In der Speichereinheit 20 können die vom Sensor 30 bzw. den Sensoren 30 in der Schleifscheibe 13 bzw. in den Schleifscheiben 13 erfassten Daten ggf. korreliert mit den weiteren zugeordneten Prozessdaten abgelegt werden und für nachfolgende Steuer- oder Auswerteroutinen herangezogen werden.

### Bezugszeichenliste:

- 1: Federendenschleifmaschine
- 2: Server
- 3: Schraubenfeder
- 4: Schleifzone
- 10: Ladeteller
- 11: Schleifeinheit
- 12: Schleifmaschinen-Kommunikationseinrichtung
- 13: Schleifscheibe
- 131: Schleiffläche
- 14: Speichereinheit
- 15: Werkstückaufnahmeöffnung
- 16: Gleitplatte
- 17: Drehteller
- 20: Speichereinheit
- 21: Server-Kommunikationseinrichtung
- 22: Recheneinheit
- 23: Drahtlosverbindung
- 30: Sensor
- 31: Auswerteeinheit
- 40: Verarbeitungseinheit
- 41: Speichereinheit
- 42: Recheneinheit
- 43: Datenmanagement-Einheit
- 50: Übertragungseinrichtung
- 51: Sendeeinheit
- 52: Empfangseinheit
- 53: Drahtlosverbindung
- 100: System
- A: Drehachse des Ladetellers
- B: Drehachse der Schleifscheibe
- C: Drehachse des Drehtisches
- M: Symmetrieachse

## Patentansprüche

1. Federendenschleifmaschine (1), umfassend:
- mindestens einen um eine Drehachse (A) drehbar gelagerten Ladeteller (10) zur Bestückung mit Werkstücken (2), insbesondere Schraubenfedern;
- eine Schleifeinheit (11) mit mindestens einer um eine Drehachse (B) drehbar gelagerten Schleifscheibe (13),
wobei die Drehachse (B) der Schleifscheibe (13) im Wesentlichen parallel zur Drehachse (A) des Ladetellers (10) ist; **dadurch gekennzeichnet, dass** die Federendenschleifmaschine weiterhin
- mindestens einen Sensor (30) zur Erfassung von Schleifscheibeninformationen umfasst, insbesondere einer Temperatur und/oder eines Abriebmaßes der Schleifscheibe (13);
- eine Verarbeitungseinheit (40) umfasst, die dazu ausgebildet ist, basierend auf an die Verarbeitungseinheit (40) übertragenen Schleifscheibeninformationen einen Steuerbefehl zur Steuerung der Federendenschleifmaschine (1) auszugeben und/oder die Schleifscheibeninformationen in einer Speichereinheit (41) zu speichern;
- eine Übertragungseinrichtung (50) zur Übertragung von Schleifscheibeninformationen von dem Sensor (30) an die Verarbeitungseinheit (40) umfasst; wobei der Sensor (30) in die Schleifscheibe (13) integriert ist, insbesondere in der Schleifscheibe (13) aufgenommen ist, und die Schleifscheibe (13)
- eine Speichereinheit (14) zur Speicherung von Schleifscheibendaten, die Schleifscheibeninformationen enthalten, und
- eine Datenübertragungsschnittstelle zum Auslesen von aufgezeichneten Schleifscheibendaten, insbesondere von Schleifscheibendatensätzen, die zeitliche Verläufe von Schleifscheibeninformationen beschreiben, aufweist.

2. Federendenschleifmaschine (1) nach Anspruch 1,
**dadurch gekennzeichnet, dass**
die Schleifscheibeninformationen einen Kennwert für den Typ der Schleifscheibe (13), umfassen, wobei in der Verarbeitungseinheit (40) insbesondere für einen Typ der Schleifscheibe spezifische Schleifscheibenparameter hinterlegt sind.

3. Federendenschleifmaschine (1) nach Anspruch 1 oder 2,
**dadurch gekennzeichnet, dass**
ein Sensor (30) als Thermoelement und/oder ein Sensor (30) als ein Infrarotsensor ausgebildet ist, wobei mindestens ein Elektrodenpaar des Thermoelements bzw. ein Lichtleiter in im Wesentlichen axialer Richtung der Schleifscheibe ausgerichtet, insbesondere in einem Schleifscheibenkörper aufgenommen, sind.

4. Federendenschleifmaschine (1) nach Anspruch 3,
**dadurch gekennzeichnet, dass**
ein Elektrodenpaar des Thermoelements an einen Schwingkreis, insbesondere einer Auswerteeinheit (31) des Sensors (30), angeschlossen ist, um, insbesondere aufgrund eines erfassten Resonanzsignals des Schwingkreises, ein Abriebmaß der Schleifscheibe (13) zu ermitteln.

5. Federendenschleifmaschine (1) nach einem der vorherigen Ansprüche,
**dadurch gekennzeichnet, dass**
ein Sensor (30) ein piezoelektrisches Element umfasst und insbesondere als ein Ultraschallsensor ausgebildet ist.

6. Federendenschleifmaschine (1) nach einem der vorherigen Ansprüche,
**dadurch gekennzeichnet, dass**
ein Sensor (30) ein Drehzahlsensor, insbesondere ein Beschleunigungssensor, zur Erfassung der Umdrehungszahl der Schleifscheibe (13) ist.

7. Federendenschleifmaschine (1) nach einem der vorherigen Ansprüche,
**dadurch gekennzeichnet, dass**
die Schleifscheibe (13) eine Auswerteeinheit (31) aufweist, die dazu ausgebildet ist, vom Sensor (30) erzeugte Sensorsignale, die Schleifscheibeninformationen enthalten, zu verarbeiten, wobei die Auswerteeinheit (31) insbesondere in eine Schleifscheibenhalterung, vorzugsweise in den Schleifscheibenflansch, integriert ist.

8. Federendenschleifmaschine (1) nach einem der vorherigen Ansprüche,
**dadurch gekennzeichnet, dass**
die Verarbeitungseinheit (40)
- eine Speichereinheit (41) zur Speicherung von Schleifscheibendaten, die Schleifscheibeninformationen enthalten, und
- eine Recheneinheit (42) aufweist, die dazu ausgebildet ist, basierend auf Ist-Schleifscheibendaten und in der Speichereinheit (41) gespeicherten Soll-Schleifscheibendaten, insbesondere gespeicherten Schleifprozessparametern und/oder Werkstückparametern, einen Steuerbefehl für die Federendenschleifmaschine (1) zu berechnen.

9. Federendenschleifmaschine (1) nach einem der vorherigen Ansprüche,
**dadurch gekennzeichnet, dass**
die Übertragungseinrichtung (50) eine mit dem Sensor (30) verbundene, insbesondere in der Schleifeinheit (11) angeordnete, Sendeeinheit (51) und eine mit der Verarbeitungseinheit (40) verbundene Empfangseinheit (52) zur berührungslosen Übertragung von Schleifscheibeninformationen umfasst.

10. Federendenschleifmaschine (1) nach einem der vorherigen Ansprüche, insbesondere nach Anspruch 9,
**dadurch gekennzeichnet, dass**
die Übertragungseinrichtung (50) dazu ausgebildet ist, vom Sensor (30) erfasste Sensorsignale, die Schleifscheibeninformationen enthalten, induktiv, kapazitativ oder auf andere geeignete Weise, insbesondere drahtlos, an die Verarbeitungseinheit (40) zu übertragen, wobei die Sendeeinheit (51) und die Empfangseinheit (52) insbesondere als mit der Drehachse (B) der Schleifscheibe koaxiale Induktionsspulen ausgeführt sind.

11. System (100) zur Steuerung einer Federendenschleifmaschine
**gekennzeichnet durch**
- eine Federendenschleifmaschine (1) nach einem der Ansprüche 1 bis 10;
- einen Server (2), der eine Speichereinheit (20) zur Speicherung von Schleifscheibendaten aufweist, die Schleifscheibeninformationen enthalten;
- mindestens eine Schleifmaschinen-Kommunikationseinrichtung (12) zur Kommunikation der Federendenschleifmaschine (1) mit dem Server (2), insbesondere über eine drahtlose Netzwerkverbindung; und/oder
- eine Server-Kommunikationseinrichtung (21) zur Kommunikation des Servers (2) mit der Federendenschleifmaschine (1), insbesondere über eine drahtlose Netzwerkverbindung.

12. System zur Steuerung einer Federendenschleifmaschine nach Anspruch 11,
**dadurch gekennzeichnet, dass**
die Server-Kommunikationseinrichtung (21) dazu ausgebildet ist Ist-Schleifscheibendaten von der Schleifmaschinen-Kommunikationseinrichtung (12) zu empfangen,
wobei der Server (2) eine Recheneinheit (22) aufweist, die dazu ausgebildet ist, basierend auf empfangenen Ist-Schleifscheibendaten und auf dem Server (2) gespeicherten Soll-Schleifscheibendaten, insbesondere gespeicherten Schleifprozessparametern und/oder Werkstückparametern, einen Steuerbefehl für die Federendenschleifmaschine (1) zu berechnen, wobei die Server-Kommunikationseinrichtung (21) dazu ausgebildet ist, den Steuerbefehl an die Schleifmaschinen-Kommunikationseinrichtung (12) zu senden.

13. System zur Steuerung einer Federendenschleifmaschine nach Anspruch 11 oder 12,
**dadurch gekennzeichnet, dass**
eine Schleifmaschinen-Kommunikationseinrichtung (12) in bzw. an der Schleifeinheit (11), insbesondere in bzw. an der Schleifscheibe (13), angeordnet und mit dem Sensor (30) verbunden und/oder eine Schleifmaschinen-Kommunikationseinrichtung (12) mit der Verarbeitungseinheit (40) verbunden ist.

14. Verfahren zur Steuerung einer Federendenschleifmaschine (1) nach einem der Ansprüche 1 bis 10, folgende Schritte umfassend:
- Erfassen von Schleifscheibeninformationen durch mindestens einen Sensor (30),
wobei der Sensor (30) in die Schleifscheibe (13) integriert, insbesondere in der Schleifscheibe (13) aufgenommen, ist;
- Übertragen von Schleifscheibeninformationen von dem Sensor (30) an eine Verarbeitungseinheit (40) der Federendenschleifmaschine (1) durch eine Übertragungseinrichtung (50);
- Ausgeben eines Steuerbefehls zur Steuerung der Federendenschleifmaschine (1) durch die Verarbeitungseinheit (40), basierend auf an die Verarbeitungseinheit (40) übertragenen Schleifscheibeninformationen,
wobei die Schleifscheibeninformationen mindestens eine der folgenden Schleifscheibeninformationen enthalten:
- eine Temperatur der Schleifscheibe (13),
- ein Abriebmaß der Schleifscheibe (13),
- eine Unwuchtinformation, aus der sich Aufschlüsse über das Ausmaß einer Unwucht der Schleifscheibe (13) ergeben,
- eine Kennung des Typs der Schleifscheibe (13),
- eine Drehzahl der Schleifscheibe (13), insbesondere bisherige Umdrehungen der Schleifscheibe (13) im Betrieb,
- eine Betriebszeit oder Lebensdauer, insbesondere verbleibende Lebensdauer, der Schleifscheibe (13),
- eine Schleifkraft, insbesondere Anpresskraft, der Schleifscheibe (13).

15. Verfahren nach Anspruch 14,
**gekennzeichnet durch**
- Senden von Schleifscheibeninformationen durch mindestens eine Schleifmaschinen-Kommunikationseinrichtung (12) von der Federendenschleifmaschine (1) an eine Server-Kommunikationseinrichtung (21) eines Servers (2), insbesondere über eine drahtlose Netzwerkverbindung; und/oder
- Speichern von Schleifscheibendaten, die Schleifscheibeninformationen enthalten auf dem Server (2), insbesondere in einer Speichereinheit (20) des Servers (2); und/oder
- Empfangen von Schleifscheibendaten, insbesondere Soll-Schleifscheibendaten, und/oder eines Steuerbefehls für die Federendenschleifmaschine (1) von der Server-Kommunikationseinrichtung (21) des Servers (2) durch die Schleifmaschinen-Kommunikationseinrichtung (12) der Federendenschleifmaschine (1), insbesondere über eine drahtlose Netzwerkverbindung.

16. Verfahren zur Steuerung einer Federendenschleifmaschine nach den Ansprüchen 1 bis 10, folgende Schritte umfassend:
- Erfassen von Schleifscheibeninformationen durch mindestens einen Sensor (30), wobei der Sensor (30) in die Schleifscheibe (13) integriert, insbesondere in der Schleifscheibe (13) aufgenommen ist;
- Übertragen von Schleifscheibeninformationen von dem mindestens einen Sensor (30) an eine Verarbeitungseinheit (40) der Federendenschleifmaschine durch eine Übertragungseinrichtung (50),
- Ablegen der Schleifscheibeninformationen in einer Speichereinheit (41) zur Verfügungstellung für nachfolgende Auswertungen,
wobei die Schleifscheibeninformationen mindestens eine der folgenden Schleifscheibeninformationen enthalten:
- eine Temperatur der Schleifscheibe (13),
- ein Abriebmaß der Schleifscheibe (13),
- eine Unwuchtinformation, aus der sich Aufschlüsse über das Ausmaß einer Unwucht der Schleifscheibe (13) ergeben,
- eine Kennung des Typs der Schleifscheibe (13),
- eine Drehzahl der Schleifscheibe (13), insbesondere bisherige Umdrehungen der Schleifscheibe (13) im Betrieb,
- eine Betriebszeit oder Lebensdauer, insbesondere verbleibende Lebensdauer, der Schleifscheibe (13),
- eine Schleifkraft, insbesondere Anpresskraft, der Schleifscheibe (13).

17. Computer-lesbares Speichermedium, welches Instruktionen enthält, die mindestens einen Prozessor dazu veranlassen ein Verfahren nach einem der Ansprüche 14 bis 16 zu implementieren, wenn die Instruktionen durch den Prozessor einer Federendenschleifmaschine nach Ansprüchen 1 bis 10 ausgeführt werden.

## Claims

1. Spring end grinding machine (1), comprising:
- at least one loading plate (10) mounted so as to be rotatable about an axis of rotation (A) for loading with workpieces (2), in particular coil springs;
- a grinding unit (11) having at least one grinding wheel (13) mounted so as to be rotatable about an axis of rotation (B),
wherein the axis of rotation (B) of the grinding wheel (13) is substantially parallel to the axis of rotation (A) of the loading plate (10); **characterized in that**
the spring end grinding machine further comprises
- at least one sensor (30) for detecting grinding wheel information, in particular a temperature and/or an abrasion degree of the grinding wheel (13);
- a processing unit (40) which is designed to output a control command for controlling the spring end grinding machine (1) based on the grinding wheel information transmitted to the processing unit (40), and/or to store the grinding wheel information in a memory unit (41);
- a transmission device (50) for transmitting grinding wheel information from the sensor (30) to the processing unit (40);
wherein the sensor (30) is integrated into the grinding wheel (13), in particular is accommodated in the grinding wheel (13), and the grinding wheel (13) comprises
- a memory unit (14) for storing grinding wheel data containing grinding wheel information, and
- a data transmission interface for reading out recorded grinding wheel data, in particular grinding wheel data sets describing temporal sequences of grinding wheel information.

2. Spring end grinding machine (1) according to claim 1,
**characterized in that**
the grinding wheel information comprises a characteristic value for the type of grinding wheel (13), wherein specific grinding wheel parameters are stored in the processing unit (40), in particular for a type of grinding wheel.

3. Spring end grinding machine (1) according to claim 1 or 2,
**characterized in that**
a sensor (30) is designed as a thermocouple and/or a sensor (30) is designed as an infrared sensor, wherein at least one electrode pair of the thermocouple or a light guide is aligned in the substantially axial direction of the grinding wheel, in particular is accommodated in a grinding wheel body.

4. Spring end grinding machine (1) according to claim 3,
**characterized in that**
a pair of electrodes of the thermocouple is connected to an oscillating circuit, in particular of an evaluation unit (31) of the sensor (30), in order to determine, in particular on the basis of a detected resonance signal of the oscillating circuit, an abrasion degree of the grinding wheel (13).

5. Spring end grinding machine (1) according to one of the preceding claims,
**characterized in that**
a sensor (30) comprises a piezoelectric element and is designed in particular as an ultrasonic sensor.

6. Spring end grinding machine (1) according to one of the preceding claims,
**characterized in that**
a sensor (30) is a speed sensor, in particular an acceleration sensor, for detecting the rotational speed of the grinding wheel (13).

7. Spring end grinding machine (1) according to one of the preceding claims,
**characterized in that**
the grinding wheel (13) has an evaluation unit (31) which is designed to process sensor signals which are generated by the sensor (30) and contain grinding wheel information, wherein the evaluation unit (31) is in particular integrated into a grinding wheel holder, preferably in the grinding wheel flange.

8. Spring end grinding machine (1) according to one of the preceding claims,
**characterized in that**
the processing unit (40) comprises
- a memory unit (41) for storing grinding wheel data containing grinding wheel information, and
- a computing unit (42) which is designed to calculate a control command for the spring end grinding machine (1) based on actual grinding wheel data and target grinding wheel data stored in the storage unit (41), in particular stored grinding process parameters and/or workpiece parameters.

9. Spring end grinding machine (1) according to one of the preceding claims,
**characterized in that**
the transmission device (50) comprises a transmitter unit (51) connected to the sensor (30), in particular arranged in the grinding unit (11), and a receiver unit (52) connected to the processing unit (40) for contactless transmission of grinding wheel information.

10. Spring end grinding machine (1) according to one of the preceding claims, in particular according to claim 9,
**characterized in that**
the transmission device (50) is designed to transmit sensor signals which are detected by the sensor (30) and contain grinding wheel information to the processing unit (40) inductively, capacitively or by other suitable means, in particular wirelessly, wherein the transmitter unit (51) and the receiver unit (52) are designed in particular as induction coils coaxial with the axis of rotation (B) of the grinding wheel.

11. System (100) for controlling a spring end grinding machine,
**characterized by**
- a spring end grinding machine (1) according to one of claims 1 to 10;
- a server (2) having a memory unit (20) for storing grinding wheel data containing grinding wheel information;
- at least one grinding machine communication device (12) for the communication of the spring end grinding machine (1) with the server (2), in particular via a wireless network connection; and/or
- a server communication device (21) for communication of the server (2) with the spring end grinding machine (1), in particular via a wireless network connection.

12. System for controlling a spring end grinding machine according to claim 11, **characterized in that**
the server communication device (21) is designed to receive actual grinding wheel data from the grinding machine communication device (12),
wherein the server (2) has a computing unit (22) which is designed to calculate a control command for the spring end grinding machine (1) based on received actual grinding wheel data and on target grinding wheel data stored on the server (2), in particular stored grinding process parameters and/or workpiece parameters, wherein the server communication device (21) is designed to send the control command to the grinding machine communication device (12).

13. System for controlling a spring end grinding machine according to claim 11 or 12,
**characterized in that**
a grinding machine communication device (12) is arranged in or on the grinding unit (11), in particular in or on the grinding wheel (13), and connected to the sensor (30), and/or a grinding machine communication device (12) is connected to the processing unit (40).

14. Method for controlling a spring end grinding machine (1) according to one of claims 1 to 10, comprising the following steps:
- detecting grinding wheel information by at least one sensor (30), wherein the sensor (30) is integrated into the grinding wheel (13), in particular is accommodated in the grinding wheel (13);
- transmitting grinding wheel information from the sensor (30) to a processing unit (40) of the spring end grinding machine (1) by means of a transmission device (50);
- outputting a control command for controlling the spring end grinding machine (1) by the processing unit (40) based on grinding wheel information transmitted to the processing unit (40), wherein the grinding wheel information contains at least one of the following grinding wheel information:
- a temperature of the grinding wheel (13),
- an abrasion degree of the grinding wheel (13),
- unbalance information providing information about the extent of unbalance of the grinding wheel (13),
- an identifier of the type of grinding wheel (13),
- a rotational speed of the grinding wheel (13), in particular previous revolutions of the grinding wheel (13) during operation,
- an operating time or service life, in particular remaining service life, of the grinding wheel (13),
- a grinding force, in particular contact force, of the grinding wheel (13).

15. Method according to claim 14,
**characterized by**
- transmitting grinding wheel information by at least one grinding machine communication device (12) from the spring end grinding machine (1) to a server communication device (21) of a server (2), in particular via a wireless network connection; and/or
- storing grinding wheel data containing grinding wheel information on the server (2), in particular in a memory unit (20) of the server (2); and/or
- receiving grinding wheel data, in particular target grinding wheel data, and/or a control command for the spring end grinding machine (1) from the server communication device (21) of the server (2) by the grinding machine communication device (12) of the spring end grinding machine (1), in particular via a wireless network connection.

16. Method for controlling a spring end grinding machine according to claims 1 to 10, comprising the following steps of:
- detecting grinding wheel information by at least one sensor (30), wherein the sensor (30) is integrated into the grinding wheel (13), in particular is accommodated in the grinding wheel (13);
- transmitting grinding wheel information from the at least one sensor (30) to a processing unit (40) of the spring end grinding machine by means of a transmission device (50),
- storing the grinding wheel information in a memory unit (41) for provision for subsequent evaluations, wherein the grinding wheel information contains at least one of the following grinding wheel information:
- a temperature of the grinding wheel (13),
- an abrasion degree of the grinding wheel (13),
- unbalance information providing information about the extent of unbalance of the grinding wheel (13),
- an identifier of the type of grinding wheel (13),
- a rotational speed of the grinding wheel (13), in particular previous revolutions of the grinding wheel (13) during operation,
- an operating time or service life, in particular the remaining service life, of the grinding wheel (13),
- a grinding force, in particular the contact force, of the grinding wheel (13).

17. Computer-readable storage medium containing instructions that cause at least one processor to implement a method according to one of claims 14 to 16 when the instructions are executed by the processor of a spring end grinding machine according to claims 1 to 10.

## Revendications

1. Machine à meuler les extrémités de ressorts (1), comprenant :
- au moins un plateau de chargement (10) supporté avec possibilité de rotation autour d'un axe de rotation (A) et destiné à être garni avec des pièces d'œuvre (2), en particulier des extrémités de ressorts ;
- une unité de meulage (11) avec au moins une meule (13) supportée avec possibilité de rotation autour d'un axe de rotation (B), l'axe de rotation (B) de la meule (13) étant sensiblement parallèle à l'axe de rotation (A) du plateau de chargement (10),
**caractérisée en ce que** la machine à meuler les extrémités de ressorts comprend en outre
- au moins un capteur (30) pour l'acquisition d'informations sur la meule, en particulier d'une température et/ou d'un degré d'usure de la meule (13) ;
- une unité de traitement (40) qui est conçue pour émettre en sortie, à partir des informations sur la meule transmises à l'unité de traitement (40), un ordre de commande pour la commande de la machine à meuler les extrémités de ressorts (1) et/ou pour stocker les informations sur la meule dans une unité de mémoire (41) ;
- une installation de transmission (50) pour la transmission d'informations sur la meule du capteur (30) à l'unité de traitement, le capteur (30) étant intégré dans la meule (13), en particulier logé dans la meule (13), et la meule (13) comportant
- une unité de mémoire (14) pour le stockage de données de la meule contenant des informations sur la meule et
- une interface de transmission de données pour la lecture de données de la meule enregistrées, en particulier d'ensembles de données de la meule, décrivant l'évolution dans le temps d'informations sur la meule.

2. Machine à meuler les extrémités de ressorts (1) selon la revendication 1, **caractérisée en ce que** les informations sur la meule comprennent une valeur caractéristique pour le type de la meule (13), des paramètres de meule, en particulier spécifique d'un type de meule, étant enregistrés dans l'unité de traitement (40).

3. Machine à meuler les extrémités de ressorts (1) selon la revendication 1 ou 2, **caractérisée en ce qu'**un capteur (30) et conformé comme un thermocouple et/ou un capteur (30) est conformé comme un capteur à infrarouges, au moins une paire d'électrodes du thermocouple ou un guide d'ondes lumineuses étant orientés sensiblement dans le sens axial de la meule, en particulier logés dans un corps de meule.

4. Machine à meuler les extrémités de ressorts (1) selon la revendication 3, **caractérisée en ce qu'**une paire d'électrodes du thermocouple est connectée à un circuit résonant, en particulier à une unité d'analyse (31) du capteur (30), afin de déterminer un degré d'usure de la meule (13), en particulier à partir d'un signal de résonance capté du circuit résonant.

5. Machine à meuler les extrémités de ressorts (1) selon l'une des revendications précédentes, **caractérisée en ce qu'**un capteur (30) comprend un élément piézoélectrique et est conformé en particulier comme un capteur à ultrasons.

6. Machine à meuler les extrémités de ressorts (1) selon l'une des revendications précédentes, **caractérisée en ce qu'**un capteur (30) est un capteur de vitesse de rotation, en particulier un capteur d'accélération, pour acquérir la vitesse de rotation de la meule (13).

7. Machine à meuler les extrémités de ressorts (1) selon l'une des revendications précédentes, **caractérisée en ce que** la meule (13) comporte une unité d'analyse (31) qui est conçue pour traiter des signaux de capteur produits par le capteur (30) et contenant des informations sur la meule, l'unité d'analyse (31) étant en particulier intégrée dans une monture de meule, de préférence dans le flasque de la meule.

8. Machine à meuler les extrémités de ressorts (1) selon l'une des revendications précédentes, **caractérisée en ce que** l'unité de traitement (40) comporte
- une unité de mémoire (41) pour stocker des données de la meule qui contiennent des informations sur la meule et
- une unité de calcul (42) conçue pour calculer un ordre de commande pour la machine à meuler les extrémités de ressorts (1) sur la base de données réelles de la meule et de données de consigne de la meule stockées dans l'unité de mémoire (41), en particulier de paramètres de processus de meulage et/ou de paramètres des pièces d'œuvre stockés en mémoire.

9. Machine à meuler les extrémités de ressorts (1) selon l'une des revendications précédentes, **caractérisée en ce que** l'installation de transmission (50) comprend une unité d'émetteur (51) connectée au capteur (30) et en particulier disposée dans l'unité de meulage (11) et une unité de récepteur (52) connectée à l'unité de traitement (40) pour la transmission sans contact d'informations sur la meule.

10. Machine à meuler les extrémités de ressorts (1) selon l'une des revendications précédentes, en particulier selon la revendication 9, **caractérisée en ce que** l'installation de transmission (50) est conçue pour transmettre des signaux de capteur acquis par le capteur (30) et contenant des informations sur la meule à l'unité de traitement (40) de façon inductive, capacitive ou d'une autre manière appropriée, l'unité d'émetteur (51) et l'unité de récepteur (52) étant en particulier réalisées comme des bobines à induction coaxiales de l'axe de rotation (B) de la meule.

11. Système (100) pour la commande d'une machine à meuler les extrémités de ressorts, **caractérisé en ce qu'**il comprend
- une machine à meuler les extrémités de ressorts (1) selon l'une des revendications 1 à 10 ;
- un serveur (2) comportant une unité de mémoire (20) pour le stockage de données de la meule qui contiennent des informations sur la meule ;
- au moins une installation de communication de la machine à meuler (12) pour la communication de la machine à meuler les extrémités de ressorts (1) avec le serveur (2), en particulier par une connexion de réseau sans fil et/ou
- une installation de communication de serveur (21) pour la communication du serveur (2) avec la machine à meuler les extrémités de ressorts (1), en particulier par une connexion de réseau sans fil.

12. Système pour la commande d'une machine à meuler les extrémités de ressorts selon la revendication 11, **caractérisé en ce que** l'installation de communication de serveur (21) est conçue pour recevoir de l'installation de communication de la machine à meuler (12) des données réelles de la meule,
le serveur (2) comprenant une unité de calcul (22) conçue pour calculer un ordre de commande pour la machine à meuler les extrémités de ressorts (1) sur la base de données réelles de la meule reçues et de données de consigne de la meule stockées, en particulier de paramètres de processus de meulage et/ou de paramètres des pièces d'œuvre stockés en mémoire, l'installation de communication de serveur (21) étant conçue pour transmettre l'ordre de commande à l'installation de communication de la machine à meuler (12).

13. Système pour la commande d'une machine à meuler les extrémités de ressorts selon la revendication 11 ou 12, **caractérisé en ce qu'**une installation de communication de la machine à meuler (12) est disposée dans ou sur l'unité de meulage (11), en particulier dans ou sur la meule (13), et reliée au capteur (30), et/ou une installation de communication de la machine à meuler (12) est reliée à l'unité de traitement (40).

14. Procédé pour la commande d'une machine à meuler les extrémités de ressorts (1) selon l'une des revendications 1 à 10, comprenant les étapes suivantes :
- acquisition d'informations sur la meule par au moins un capteur (30), lequel capteur (30) est intégré dans la meule (13), en particulier logé dans la meule (13) ;
- transmission d'informations sur la meule du capteur (30) à une unité de traitement (40) de la machine à meuler les extrémités de ressorts (1) par une installation de transmission (50) ;
- émission en sortie par l'unité de traitement (40) d'un ordre de commande pour la commande de la machine à meuler les extrémités de ressorts (1), sur la base d'informations sur la meule transmises à l'unité de traitement (40),
les informations sur la meule contenant au moins une des informations sur la meule suivantes :
- une température de la meule (13),
- un degré d'usure de la meule (13),
- une information de déséquilibre permettant de déduire l'importance d'un déséquilibre de la meule (13),
- une identification du type de la meule (13),
- un nombre de tours de la meule (13), en particulier un nombre de tours de la meule (13) en fonctionnement jusqu'à cet instant,
- un temps de fonctionnement ou une durée de vie, en particulier une durée de vie restante, de la meule (13),
- une force de meulage, en particulier une force d'appui, de la meule (13).

15. Procédé selon la revendication 14, **caractérisé en ce qu'**il comprend
- la transmission d'informations sur la meule par au moins une installation de communication de la machine à meuler (12) de la machine à meuler les extrémités de ressorts (1) à une installation de communication de serveur (21) d'un serveur (2), en particulier par une connexion de réseau sans fil, et/ou
- le stockage de données de la meule contenant des informations sur la meule sur le serveur (2), en particulier dans une unité de mémoire (20) du serveur (2), et/ou
- la réception par l'installation de communication de la machine à meuler (12) de la machine à meuler les extrémités de ressorts (1) de données de la meule, en particulier de données de consigne de la meule, et/ou d'un ordre de commande pour la machine à meuler les extrémités de ressorts (1), de l'installation de communication de serveur (21) du serveur (2), en particulier par une connexion de réseau sans fil.

16. Procédé pour la commande d'une machine à meuler les extrémités de ressorts selon les revendications 1 à 10, comprenant les étapes suivantes :
- acquisition d'informations sur la meule par au moins un capteur (30), lequel capteur (30) est intégré dans la meule (13), en particulier logé dans la meule (13) ;
- transmission d'informations sur la meule de l'au moins un capteur (30) à une unité de traitement (40) de la machine à meuler les extrémités de ressorts (1) par une installation de transmission (50) ;
- enregistrement des informations sur la meule dans une unité de mémoire (41) pour les mettre à disposition en vue d'analyses ultérieures, les informations sur la meule comprenant au moins une des informations sur la meule suivantes :
- une température de la meule (13),
- un degré d'usure de la meule (13),
- une information de déséquilibre permettant de déduire l'importance d'un déséquilibre de la meule (13),
- une identification du type de la meule (13),
- un nombre de tours de la meule (13), en particulier un nombre de tours de la meule (13) en fonctionnement jusqu'à cet instant,
- un temps de fonctionnement ou une durée de vie, en particulier une durée de vie restante, de la meule (13),
- une force de meulage, en particulier une force d'appui, de la meule (13).

17. Support de stockage lisible par un ordinateur, contenant des instructions pour ordonner à l'au moins un processeur d'implémenter un procédé selon l'une des revendications 14 à 16 quand les instructions sont exécutées par le processeur d'une machine à meuler les extrémités de ressorts selon les revendications 1 à 10.
